# FASCICULE DE BREVET EUROPEEN

(11) **EP 1 378 368 B1**
(45) Date de publication et mention de la délivrance du brevet: **14.09.2005**
(21) Numéro de dépôt: 02291661.3
(22) Date de dépôt: 03.07.2002
(51) Int. Cl.: B41J 15/04

(54) **Machine d'impression à volet de déverrouillage du capot**
Druckvorrichtung mit Entriegelungsklappe für einen Deckel
Printing device with cover unlocking flap

(43) Date de publication de la demande: 07.01.2004
(73) Titulaire: SAGEM S.A., 75015 Paris (FR)
(72) Inventeur: Lallemant, Jean-François, 78600 Le Mesnil-Le-Roi (FR)
(74) Mandataire: David, Daniel

(56) Documents cités:
- EP-A- 1 108 556
- WO-A-02/26505
- FR-A- 2 790 998
- US-A- 5 672 020
- US-A1- 2001 043 828

## Description

Le secteur technique de la présente invention est celui des machines d'impression d'un support et aptes à délivrer un ticket de contrôle après découpe, comme par exemple les machines d'édition de tickets de jeu.

Les machines d'impression comportent des moyens d'impression dont un rouleau d'appui solidaire d'un capot et une tête d'impression solidaire du châssis. Pour dégager ce rouleau d'appui et changer le support sous forme de rouleau ou pour accéder à l'intérieur de la machine, il est nécessaire de dégager le capot du châssis de la machine. Pour le personnel utilisant cette machine, cette opération n'est pas facile.

US-A-2001/043828 décrit une imprimante à papier en rouleau comprenant un châssis avec une tête d'impression et un capot avec un rouleau d'impression. Un volet est monté en rotation sur le châssis pour assurer le déverrouillage du capot par rapport au châssis.

Le but de la présente invention est de fournir une machine d'impression équipée de moyens permettant de faciliter le changement du support d'impression.

L'invention a donc d'abord pour objet une machine d'impression d'un support prélevé à partir d'une réserve, comprenant un châssis, un capot mobile par rapport au châssis, ledit châssis étant adapté pour recevoir la réserve, des moyens d'impression du support comprenant notamment un rouleau d'impression et une tête d'impression, et un volet monté en rotation sur le châssis assurant le déverrouillage du capot par rapport au châssis, machine caractérisée par le fait qu'elle comprend en outre un rouleau d'éjection du support imprimé étant solidaire du capot et agencé pour être en appui sur une surface de contre-appui du volet pour entraîner le support imprimé quand le capot est fermé.

Selon une caractéristique de l'invention, le volet est disposé au voisinage du trajet de sortie du support imprimé.

Selon une autre caractéristique de l'invention, le volet se présente sous la forme d'une poignée sensiblement en L dont la branche inférieure est agencée pour coopérer avec le capot et la branche supérieure est agencée pour être actionnée par un opérateur.

Selon une autre caractéristique de l'invention, la branche inférieure du volet est munie de crochets pour coopérer avec le capot.

Selon une autre réalisation de l'invention, le volet délimite avec le capot un logement de réception des supports imprimés.

La machine peut comporter des moyens de détection de bourrage du support imprimé solidaires du volet.

La machine peut aussi comporter des moyens de relecture du support imprimé solidaires du volet.

Un tout premier avantage de la machine selon l'invention réside dans la facilité d'accès au support à imprimer et à sa réserve, sous forme de rouleau.

Un autre avantage réside dans le fait que le volet s'intègre aisément dans la machine et assure une extension de ses fonctionnalités.

D'autres caractéristiques, détails et avantages de l'invention ressortiront plus clairement de la description donnée ci-après à titre indicatif, en relation avec des dessins, dans lesquels :
- la figure 1 est une vue en coupe montrant schématiquement la machine selon l'invention ;
- la figure 2 est une vue en coupe montrant le volet en position initiale de fermeture du capot;
- les figures 3 à 5 illustrent les différentes phases de l'ouverture du capot par le volet et
- la figure 6 est une vue en coupe montrant l'implantation des différents éléments au niveau de la machine et du volet.

Comme expliqué précédemment, la machine d'impression 1 selon l'invention est constituée d'un châssis 2 et d'un capot mobile 3. Le châssis peut comprendre deux parties séparables pour des commodités de fabrication. Le châssis 2 renferme les moyens d'impression 4 dont il n'est pas nécessaire d'expliciter la structure, un support 5 à imprimer se présentant sous la forme bobine du rouleau de réserve 50. Les moyens d'impression intègrent classiquement un rouleau d'appui ou d'impression 6 qu'il faut écarter d'une tête d'impression lorsqu'on veut accéder à l'intérieur du châssis. Le capot 3 protège le support 5 à imprimer et est articulé par rapport au châssis 2 autour de l'axe 7. Son ouverture suivant la flèche F (figure 1) permet d'accéder au support 5 et de libérer celui-ci comme il sera expliqué ci-après. Le support 5 à imprimer est donc déroulé et est inséré dans les moyens d'impression 4 suivant un trajet classique et il y est maintenu à l'aide du rouleau 6. Sur la figure 1, on voit que le rouleau d'appui 6 est solidaire d'une pièce intermédiaire 8, elle-même fixée au capot 3.

Suivant l'invention, on prévoit un volet 9 monté rotatif par rapport au châssis 2 autour d'un axe 10 et coopérant avec le capot 3 pour dégager le rouleau 6 de la tête d'impression. Ce volet 9 est préférentiellement disposé au voisinage du trajet de sortie du support imprimé 5 comme représenté sur la figure 1. Un rouleau d'éjection 11 est monté sur le capot 3 et est entraîné en rotation par exemple à l'aide d'un moteur 12. Le rouleau d'éjection 11 est disposé à proximité du volet 9 pour guider le support imprimé comme il sera expliqué ci-après.

La machine 1 selon l'invention peut comprendre des moyens de découpe 13 du support imprimé, situés en aval des moyens d'impression 4.

Sur la figure 2, on a représenté en coupe le volet 9. Ce volet peut se présenter par exemple sous la forme d'un L bordé de part et d'autre par une paroi de façon à constituer un réceptacle. Sur la figure 2, on voit que le volet comporte une branche supérieure 14, une branche inférieure 15 et une des parois latérales 16. La branche inférieure 15 est munie de crochets latéraux 17 dont un seul est visible sur la figure. Dans la position de repos représentée sur cette figure, on voit que les crochets 17 sont libres et n'interfèrent pas avec le capot 3. La branche supérieure 14 est elle-même engagée dans une découpe de la face antérieure du capot 3.

Sur la figure 3, on a représenté la position du volet 9 lorsqu'on souhaite séparer le capot 3 du châssis 2. A cette fin, on actionne le volet 9, dont les ergots latéraux 17 viennent au contact de la base 18 en des points 19 de rencontre, par rotation autour de l'axe 10. En poursuivant la rotation du volet 9, comme montré sur la figure 4, on sépare le capot 3 du châssis 2, les ergots 17 prenant un appui sur la base 18. La rotation du capot 3 autour de l'axe 7 entraîne la pièce intermédiaire 8 et par conséquent le rouleau 6. Après ouverture du capot 3, le volet 9 occupe une position finale comme représenté sur la figure 5. Dans cette position finale, le volet 9 est immobilisé en rotation par une tringlerie de verrouillage tant que le capot 3 n'est pas refermé. La fermeture du capot 3 autorise le retour du volet 9 selon une cinématique inverse de la précédente jusqu'à sa position de repos de la figure 2.

La coupe selon la figure 6 représente le détail de réalisation montrant l'intégration du volet 9 dans la machine d'impression 1 et occupant la position de repos de la figure 2. Sur cette figure, les références sont conservées et on voit que le support d'impression 5 après avoir traversé les moyens d'impression 4 peut être coupé à l'aide du couteau de découpe 13 et poursuit son trajet en étant entraîné par le rouleau d'éjection 11. A cette fin, le rouleau 11 est en appui sur le volet 9 au niveau d'une zone 20 constituant une surface de contre-appui pour l'entraînement du support 5 après impression, de façon à le dégager complètement des moyens d'impression. La zone 20 peut être constituée par un bourrelet, un patin ou un galet monté en rotation libre.

On voit que le volet 9 délimite avec le capot 3 une zone 21 de stockage de tickets imprimés 5a-5d après impression et découpe du support 5. Ces tickets s'entassent alors dans cette zone et il n'est plus nécessaire de les prélever immédiatement. De plus, cette zone 20 constitue un moyen de protection du ou des tickets évitant des pertes éventuelles.

Le volet 9 est équipé d'un moyen de contrôle 22 du bourrage éventuel du support 5, entre le coupe-support 13 et le rouleau d'éjection 11, et d'un moyen 23 de relecture des informations imprimées sur le support 5. Ce moyen 23, en l'occurrence un capteur CIS (contact image sensor), permet de s'assurer de la qualité des informations imprimées sur le support 5. Ces deux moyens 22 et 23 sont ici fixés de part et d'autre de la branche inférieure 15 du volet 5.

Le volet 9 permet donc l'ouverture du capot (3) son verrouillage et son déverrouillage. Il sert de contre-appui au rouleau d'éjection 11. Il supporte des moyens de détection de bourrage et des moyens de sélection d'un support imprimé. En plus, il permet le stockage des supports imprimés. Autant de fonction qui en font un volet, ou une poignée, multifonction.

## Revendications

1. Machine (1) d'impression d'un support (5) prélevé à partir d'une réserve (50), comprenant un châssis (2), un capot (3) mobile par rapport au châssis, ledit châssis (2) étant adapté pour recevoir la réserve, des moyens (4) d'impression du support (5) comprenant notamment un rouleau d'impression (6) et une tête d'impression, et un volet (9) monté en rotation sur le châssis (2) et assurant le déverrouillage du capot par rapport au châssis, machine **caractérisée par le fait qu'**elle comprend en outre un rouleau (11) d'éjection du support imprimé (5) étant solidaire du capot (3) et agencé pour être en appui sur une surface de contre-appui (20) du volet (9) pour entraîner le support imprimé quand le capot est fermé.

2. Machine d'impression selon la revendication 1, dans laquelle le volet (9) est disposé au voisinage du trajet de sortie du support imprimé (5).

3. Machine d'impression selon l'une des revendications 1 et 2, dans laquelle le volet (9) se présente sous la forme d'une poignée sensiblement en L dont la branche inférieure (15) est agencée pour coopérer avec le capot (3) et la branche supérieure (14) est agencée pour être actionnée par un opérateur.

4. Machine d'impression selon la revendication 3, dans laquelle la branche inférieure (15) du volet (9) est munie de crochets (17) pour coopérer avec le capot (3).

5. Machine d'impression selon la revendication 1, dans laquelle le rouleau d'éjection (11) est agencé pour être entraîné par un moteur (12).

6. Machine d'impression selon la revendication 1, dans laquelle la surface de contre-appui (20) du volet (9) est constituée par un bourrelet, un galet ou un patin rotatif.

7. Machine d'impression selon l'une des revendications 1 à 6, dans laquelle le volet (9) délimite avec le capot (3) un logement de réception du support imprimé.

8. Machine d'impression selon l'une des revendications 1 à 7, dans laquelle il est prévu des moyens (22) de détection de bourrage du support imprimé (5) solidaires du volet (9).

9. Machine d'impression selon l'une des revendications 1 à 8, dans laquelle il est prévu des moyens (23) de relecture du support imprimé (5) solidaires du volet (9).

## Patentansprüche

1. Maschine (1) zum Bedrucken eines von einem Vorrat (50) abgezogenen Trägers (5), mit einem Chassis (2), einer in bezug auf das Chassis bewegbaren Haube (3), wobei das Chassis (2) so ausgebildet ist, daß es den Vorrat, Mittel (4) zum Bedrucken des Trägers (5), die insbesondere eine Druckrolle (6) und einen Druckkopf aufweisen, und eine Klappe (9) aufnehmen kann, die drehbar auf dem Chassis (2) montiert ist und die Freigabe der Haube in bezug auf das Chassis sicherstellt, wobei die Maschine **dadurch gekennzeichnet ist, daß** sie außerdem eine Rolle (11) zum Auswurf des bedruckten Trägers (5) aufweist, die mit der Haube (3) fest verbunden ist und eingerichtet ist, um an einer Widerlagerfläche (20) der Klappe (9) anzuliegen, um den bedruckten Träger mitzunehmen, wenn die Haube geschlossen ist.

2. Druckmaschine nach Anspruch 1, wobei die Klappe (9) in der Nähe der Bahn zur Ausgabe des bedruckten Trägers (5) angeordnet ist.

3. Druckmaschine nach einem der Ansprüche 1 oder 2, wobei die Klappe (9) die Form eines im wesentlichen L-förmigen Griffs hat, dessen unterer Schenkel (15) eingerichtet ist, um mit der Haube (3) zusammenzuwirken und dessen oberer Schenkel (14) eingerichtet ist, um von einer Bedienungsperson bedient zu werden.

4. Druckmaschine nach Anspruch 3, wobei der untere Schenkel (15) der Klappe (9) mit Haken (17) versehen ist, um mit der Haube (3) zusammenzuwirken.

5. Druckmaschine nach Anspruch 1, wobei die Auswurfrolle (11) eingerichtet ist, um von einem Motor (12) angetrieben zu werden.

6. Druckmaschine nach Anspruch 1, wobei die Widerlagerfläche (20) der Klappe (9) von einem Wulst, einer Rolle oder einer drehbaren Auflage gebildet ist.

7. Druckmaschine nach einem der Ansprüche 1 bis 6, wobei die Klappe (9) mit der Haube (3) eine Aufnahme für den bedruckten Träger begrenzt.

8. Druckmaschine nach einem der Ansprüche 1 bis 7, wobei fest mit der Klappe (9) verbundene Mittel (22) zur Erfassung eines Staus des bedruckten Trägers (5) vorgesehen sind.

9. Druckmaschine nach einem der Ansprüche 1 bis 8, wobei fest mit der Klappe (9) verbundene Mittel (23) zum nochmaligem Lesen des bedruckten Trägers (5) vorgesehen sind.

## Claims

1. Machine (1) for printing a support (5) taken from a reserve (50), comprising a frame (2), a cover (3) which is mobile relative to the frame, the said frame (2) being designed to receive the reserve, means (4) for printing the support (5) comprising in particular a printing roller (6) and a printing head, and a flap (9) fitted such as to rotate on the frame (2) and assuring unlocking of the cover relative to the frame, machine **characterised in** the fact that it additionally comprises a roller (11) for ejection of the printed support (5), which roller is integral with the cover (3) and is designed to be supported on a counter-support surface (20) of the flap (9) in order to entrain the printed support when the cover is closed.

2. Printing machine according to claim 1, wherein the flap (9) is disposed in the vicinity of the output path of the printed support (5).

3. Printing machine according to claim 1 or claim 2, wherein the flap (9) is in the form of a handle substantially in the shape of an "L", the lower branch (15) of which is designed to co-operate with the cover (3), and the upper branch (14) is designed to be activated by an operator.

4. Printing machine according to claim 3, wherein the lower branch (15) of the flap (9) is provided with hooks (17) in order to co-operate with the cover (3).

5. Printing machine according to claim 1, wherein the ejection roller (11) is designed to be entrained by a motor (12).

6. Printing machine according to claim 1, wherein the counter-support surface (20) of the flap (9) is constituted by a flange, a roller or a rotary block.

7. Printing machine according to any one of claims 1 to 6, wherein the flap (9) delimits together with the cover (3) a receptacle to receive the printed support.

8. Printing machine according to any one of claims 1 to 7, wherein means (22) which are integral with the flap (9) are provided for detecting jamming of the printed support (5).

9. Printing machine according to any one of claims 1 to 8, wherein means (23) which are integral with the flap (9) are provided for re-reading the printed support (5).
